# EUROPÄISCHE PATENTSCHRIFT

(11) **EP 0 073 510 B1**
(45) Veröffentlichungstag und Bekanntmachung des Hinweises auf die Patenterteilung: **29.01.1986**
(21) Anmeldenummer: 82107963.9
(22) Anmeldetag: 30.08.1982
(51) Int. Cl.: H04N 5/65, H01J 29/89

(54) **Vorrichtung zur Befestigung eines reflexionsmindernden Mittels auf der Oberfläche eines Bildschirmes**
Device for fastening a reflexion reducing element on the surface of a display screen
Dispositif de fixation d'un élément atténuant les réflexions sur la surface d'un écran de visualisation

(30) Priorität: 01.09.1981 DE 3134485
(43) Veröffentlichungstag der Anmeldung: 09.03.1983
(73) Patentinhaber: SIEMENS AKTIENGESELLSCHAFT, 80333 München (DE)
(72) Erfinder: Hahn, Hans, D-8025 Unterhaching (DE)

## Beschreibung

Die Erfindung bezieht sich auf eine Vorrichtung zur Befestigung eines sphärisch vor eine Bildröhre spannbaren reflexionsmindernden Mittels, insbesondere Mikro-mesh-Filters, auf der Oberfläche des Bildschirms, der in einem Frontrahmen angeordnet ist.

An Bildschirmarbeitsplätzen können bei nichtentspiegelten Bildschirmen durch ungünstige Lichtverhältnisse Reflexionen auftreten, die eine ermüdungsfreie und exakte Zeichenerkennung erschweren oder verhindern. Dies kann durch Streulicht aus Deckenleuchten, durch helle oder glänzende Gegenstände der Umgebung oder sonnenbestrahlte Fensterflächen verursacht werden.

Zur Reflexionsminderung dieser oder ähnlicher Störeinflüsse auf dem Bildschirm gibt es eine Reihe technischer Verfahren wie Interferenzschichten, Entspiegelungssprays, Vorsatzscheiben mit mattierter und entspiegelter Oberfläche oder Mikro-mesh-Filter, die gerade oder sphärisch vor die Röhre gespannt sein können.

Aus dem DE-GM 18 52 437 ist eine Vorrichtung zum Befestigen einer reflexionsmindernden Bespannung auf der Oberfläche eines durch eine Blende begrenzten Bildschirms bekannt. Der innere Blendenrand trägt umlaufend eine keilförmige, nutenartige Vertiefung, in welche die Bespannung eingelegt und mit einem entsprechend angepassten Rahmen eingepresst und gehalten ist. Die Bildröhre ist satt an die Bespannung anliegend montiert.

Eine aus US-A-3 582 189 bekannte Vorrichtung enthält gleichfalls einen Frontrahmen mit angesetzter Blende, wobei die Blende, soweit erkennbar, starr ausgebildet ist. Der an der Bildröhre anliegende Teil des Frontrahmens muss daher exakt an die Form der Bildröhre angepasst sein, so dass ein Ausgleich grösserer Toleranzen oder die Angleichung an Bildröhren unterschiedlicher Abmessungen nicht möglich ist.

Die durch US-A-3 146 305 bekannte Vorrichtung besitzt ebenfalls einen Frontrahmen, der gleichzeitig mit einem abgewinkelten Teil die Funktion einer Blende übernimmt. Ein zwischen dem Frontrahmen und der Bildröhre vorgesehener elastischer Einsatz dient zur Halterung einer starren, ebenen Scheibe vor dem Bildschirm und zur Abdichtung des Zwischenraums zwischen der Scheibe und dem Bildschirm.

Die der Erfindung zugrundeliegende Aufgabe besteht darin, eine Vorrichtung anzugeben, mit der ein sphärisch vor eine Bildröhre spannbares reflexionsminderndes Mittel, insbesondere ein Mikro-mesh-Filter, auf der Oberfläche des Bildschirms befestigt und damit die optische Abbildungsqualität verbessert werden kann, ohne dass die Herstellkosten wesentlich erhöht werden. Diese Aufgabe wird durch die kennzeichnenden Merkmale des Patentanspruchs 1 gelöst.

Um verschiedenartig aufgebaute Mittel auf dem Bildschirm befestigen zu können, ist es vorteilhaft, wenn der Frontrahmen, der in einem Gehäuse angeordnet ist, in dem die Bildröhre befestigt ist, vermittels von im Rahmen geführten Stellschrauben axial zur Bildröhre einstellbar ist.

Anhand eines Ausführungsbeispiels, das in den Figuren dargestellt ist, wird die Erfindung weiter erläutert. Es zeigen:
Fig. 1 eine Seitenansicht eines Datensichtgerätes,
Fig. 2 eine teilweise Vorderansicht und
Fig. 3 einen teilweisen Querschnitt durch das Datensichtgerät.

Figur 1 zeigt ein Datensichtgerät 10 bekannten Aufbaus in Seitenansicht. Das Datensichtgerät 10 hat ein Gehäuse 12, in dem eine Bildröhre 14 in einem Rahmen 16 befestigt ist und einen Frontrahmen 18, in dem der Bildschirm 20 der Bildröhre 14 angeordnet ist. Der Rahmen 16 und der Bildschirm 20 sind in Figur 1 gestrichelt angedeutet. Der Frontrahmen 18 hat eine etwa viereckig ausgeführte Öffnung 22, in der der Bildschirm 20 liegt. Zwischen dem Frontrahmen 18 und dem Bildschirm 20 ist eine Blende 24 angeordnet, die den Zwischenraum zwischen Bildschirm 20 und Frontrahmen 18 abdeckt.

Die Blende 24 wird nun dazu benutzt, um ein reflexionsminderndes Mittel über den Bildschirm 20 zu spannen. Ein solches reflexionsminderndes Mittel ist z.B. ein optisches Filter, z.B. ein Mikro-mesh-Filter bekannten Aufbaus. Die Einspannung eines reflexionsmindernden Mittels 26 ist in Figur 3 gezeigt. Dazu wird das reflexionsmindernde Mittel 26 über den Bildschirm 20 gelegt und anschliessend mit Hilfe der Blende 24 verspannt. Die Blende 24 ist als elastisch verformbares Teil aufgebaut und hat einen etwa U-förmigen Querschnitt. Der eine Schenkel 28 weist ein abgewinkeltes Teil 32 auf, während der andere Schenkel 30 gerade verläuft.

Zur Befestigung des reflexionsmindernden Mittels 26 wird mit Hilfe des Schenkels 30 das Mittel 26 gegen den Bildschirm 20 gedrückt, anschliessend wird der andere Schenkel 28 mit seinem abgewinkelten Teil 32 an der Innenseite des Frontrahmens 18 eingerastet.

Soll das reflexionsmindernde Mittel 26 wieder entfernt werden, dann wird die elastisch verformbare Blende 24 wieder aus der Verspannung gelöst und das Mittel 26 kann abgenommen werden.

Die Spannung, unter der die Blende 24 steht, kann mit Hilfe von Verstellschrauben 34 eingestellt werden. Diese Stellschrauben 34 sind im Rahmen 16 des Gehäuses 12 geführt und im Frontrahmen 18 befestigt. Mit Hilfe der Stellschrauben 34 kann der Frontrahmen 18 in axialer Richtung der Bildröhre 14 zum Gehäuse 12 verschoben werden. Zweckmässigerweise werden dazu 4 in den Ecken des Datensichtgerätes angeordnete Stellschrauben verwendet. Die Verwendung der Stellschrauben 34 hat weiterhin den Vorteil, dass reflexionsmindernde Mittel verschiedener Dicke auf dem Bildschirm 20 befestigt werden können. Der richtige Abstand zwischen dem Frontrahmen 18 und der Oberfläche des Bildschirmes 20 kann dann immer mit Hilfe der Stellschrauben 34 eingestellt werden.

Die Erfindung hat somit den Vorteil, dass nicht nur die Befestigung des reflexionsmindernden Mittels auf der Oberfläche des Bildschirmes auf einfache Weise geschieht, sondern erlaubt zusätzlich ein einfaches Austauschen der reflexionsmindernden Mittel auf der Oberfläche des Bildschirmes.

## Patentansprüche

1. Vorrichtung zur Befestigung eines sphärisch vor eine Bildröhre (14) spannbaren, reflexionsmindernden Mittels (26), insbesondere Mikro-mesh-Filters, auf der Oberfläche des Bildschirms (20), der in einem Frontrahmen (18) eines die Bildröhre (14) aufnehmenden Gehäuses (12) angeordnet ist, wobei zwischen dem Frontrahmen (18) und dem Bildschirm (20) eine das Mittel (26) gegen den Bildschirm (20) drückende Blende (24) eingespannt ist, dadurch gekennzeichnet, dass die Blende (24) aus elastisch verformbarem Material besteht und einen etwa U-förmigen Querschnitt hat, wobei ein erster Schenkel (28) einen abgewinkelten Teil (32) aufweist und der zweite Schenkel (30) gerade ausgeführt ist und dass die Blende (24) mit dem zweiten Schenkel (30) das Mittel (26) gegen den Bildschirm (20) drückt und mit dem abgewinkelten Teil (32) des ersten Schenkels (28) an der Innenseite des Frontrahmens (18) einrastet.

2. Vorrichtung nach Anspruch 1, dadurch gekennzeichnet, dass der Frontrahmen (18) mit Hilfe von im Gehäuse (12) geführten Stellschrauben (34) axial zur Bildröhre (14) einstellbar ist.

## Revendications

1. Dispositif pour fixer un élément (26) atténuant les réflexions, notamment un filtre à mailles microscopiques, pouvant être tendu avec une forme sphérique à l'avant d'un tube-image (14), sur la surface de l'écran (20), qui est monté dans un châssis frontal (18) d'un boîtier (12) logeant le tube-image (14), un cadre (24) comprimant les éléments (26) contre l'écran (20) étant serré entre le châssis frontal (18) et l'écran (20), caractérisé par le fait que le cadre (24) est constitué en un matériau élastiquement déformable et possède une section transversale approximativement en forme de U, une première branche (28) possédant une partie coudée (32) et la seconde branche (30) étant réalisée droite, et que le cadre (24) repousse par la seconde branche (30), l'élément (26) contre l'écran (20) et s'engage par la partie coudée (32) de la première branche (28) contre la face intérieure du châssis frontal (18).

2. Dispositif suivant la revendication 1, caractérisé par le fait que le châssis frontal (18) peut être réglé axialement par rapport au tube-image (14) à l'aide de boulons de réglage (34) s'étendant dans le boîtier (12).

## Claims

1. Apparatus for attaching a reflection-reducing means (26), which can be stretched spherically in front of a picture tube (14), in particular a micromesh filter, to the surface of a screen (20) which is arranged in a front frame (18) of a housing (12) which accommodates the picture tube (14), where, between the front frame (18) and the screen (20), a diaphragm (24) is fixed which presses the means (26) against the screen (20), characterised in that the diaphragm (24) consists of elastically deformable material and has an approximately U-shaped cross-section, a first arm (28) having an angled part (32) and the second arm (30) being rectilinear; and that by means of the second arm (30) the diaphragm (24) presses the means (26) angainst the screen (20), and by means of the angled part (32) of the first arm (28), it engages on to the inside of the front frame (18).

2. A device as claimed in Claim 1, characterised in that the front frame (18) can be adjusted axially in relation to the picture tube (14) with the aid of adjusting screws (34) which are guided in the housing (12).
